# EUROPÄISCHE PATENTANMELDUNG

(11) **EP 1 416 245 A1**
(43) Veröffentlichungstag der Anmeldung: **06.05.2004**
(21) Anmeldenummer: 03023478.5
(22) Anmeldetag: 18.10.2003
(51) Int. Cl.: F41G 3/02, F42B 12/36

(54) **Aufklärungseinrichtung**

(30) Priorität: 02.11.2002 DE 10251118
(71) Anmelder: Diehl Munitionssysteme GmbH & Co. KG, 90552 Röthenbach (DE)
(72) Erfinder: Schleicher, Ulrich, Dr., 91217 Hersbruck (DE)
(74) Vertreter: Diehl Patentabteilung

(57) **Zusammenfassung**

Es wird eine Aufklärungseinrichtung mit einer Sensoreinrichtung (24) zum Detektieren und Lokalisieren von Zielen eines Zielgebietes (38) beschrieben, wobei die Sensoreinrichtung (24) mit einer entfaltbaren Fallverzögerungseinrichtung (26) verbunden in einem Artilleriegeschoß (10) transportierbar und aus diesem freigebbar ist. Zur Verbesserung der Reichweite der Telemetrie zwischen einer Leitstelle (26) und der aus dem Artilleriegeschoß (10) über dem Zielgebiet (38) ausgestoßenen Sensoreinrichtung (24) ist im Artilleriegeschoß (10) zusätzlich zur Sensoreinrichtung (24) und der mit dieser verbundenen Fallverzögerungseinrichtung (26) eine aus dem Artilleriegeschoß (10) freigebbare Relaiseinrichtung (28) vorgesehen, die einen entfaltbaren Auftriebkörper (30) aufweist.

## Beschreibung

Die Erfindung betrifft eine Aufklärungseinrichtung gemäß dem Oberbegriff des Anspruches 1.

Eine derartige Aufklärungseinrichtung ist aus der DE 196 13 492 C2 bekannt. Bei dieser bekannten Aufklärungseinrichtung ist die zum Detektieren und Lokalisieren von Zielen vorgesehene Sensoreinrichtung drahtlos mit einer Leitstelle verbunden, um Daten von der Sensoreinrichtung zur Leitstelle -und gegebenenfalls umgekehrt- zu übertragen. Befindet sich jedoch zwischen der Leitstelle und der Sensoreinrichtung ein die drahtlose Datenübertragung behinderndes oder im Extremfall vermeidendes Hindernis, so ist die Wirksamkeit der Aufklärungseinrichtung entsprechend beeinträchtigt.

Deshalb liegt der Erfindung die Aufgabe zugrunde, eine Aufklärungseinrichtung der eingangs genannten Art zu schaffen, die eine erheblich verbesserte Reichweite der Telemetrie, d.h. der drahtlosen Datenübertragung zwischen der Sensoreinrichtung und der Leitstelle, besitzt.

Diese Aufgabe wird erfindungsgemäß durch die Merkmale des Anspruches 1 gelöst. Bevorzugte Aus- bzw. Weiterbildungen der erfindungsgemäßen Aufklärungseinrichtung sind in den Unteransprüchen gekennzeichnet.

Erfindungsgemäß ist es möglich, mit dem Artilleriegeschoß die Sensoreinrichtung mit ihrer entfaltbaren Fallverzögerungseinrichtung sowie die Relaiseinrichtung in ein Zielgebiet, d.h. über dieses zu verschließen. Über dem Zielgebiet werden dann die Sensoreinrichtung und die Relaiseinrichtung aus dem Artilleriegeschoß freigegeben. Die aus dem Artilleriegeschoß freigegebene Relaiseinrichtung wird mit Hilfe ihres Aufiriebkörpers mit einer bestimmten, vorzugsweise geringen Auftriebsgeschwindigkeit nach oben bewegt. Während also die Sensoreinrichtung sich über dem Zielgebiet nach vorne und unten bewegt, verbleibt die Relaiseinrichtung auf einer bestimmten Höhe bzw. führt eine geringfügige Auftriebsbewegung durch, so daß Hindernisse zwischen der Leitstelle und der Sensoreinrichtung mit Hilfe der Relaiseinrichtung zur drahtlosen Datenübertragung unproblematisch sind. Die Relaiseinrichtung wird über dem Zielgebiet bzw. in seiner Nähe so positioniert, daß sowohl zwischen der Sensoreinrichtung und der Relaiseinrichtung als auch zwischen der Relaiseinrichtung und einer Bodenstation jederzeit ein Sichtkontakt besteht. Damit wird die Reichweite der Telemetrie wesentlich verbessert.

Bei der erfindungsgemäßen Aufklärungseinrichtung ist die Relaiseinrichtung vorzugsweise zur bidirektionalen drahtlosen Datenübertragung zwischen der Leitstelle und der Sensoreinrichtung vorgesehen. Die Relaiseinrichtung weist als Auftriebkörper vorzugsweise einen aufblasbaren Ballon auf. Der Ballon ist zweckmäßigerweise mit mindestens einem Gasgenerator verbunden, der nach der Freigabe der Relaiseinrichtung aus dem Artilleriegeschoß aktiviert wird. Um eine entsprechende Beschußfestigkeit der Relaiseinrichtung zu realisieren, kann der Ballon mehrere voneinander getrennte Ballonkammern aufweisen. Desgleichen ist es möglich, daß der Ballon Steuerungsventile aufweist, um die langsame Aufstiegsbewegung des Ballons zu steuern. Der Ballon kann bei Seitenwind abgetrieben werden; hierbei handelt es sich um ein stochastisches Problem. Unter der Annahme, daß der Seitenwind eine Geschwindigkeit von 10 m/sec besitzt, was 5 Bft entspricht, und die Sensoreinrichtung beispielsweise eine Nutzungsdauer von fünf Minuten besitzt, wird der Ballon ca. 3 km seitlich abgetrieben. Bei einer entsprechenden Höhe des Ballons über den Zielgebiet stellt dieses seitliche Vertreiben für die Reichweite der Telemetrie kein Problem dar.

Bei der erfindungsgemäßen Aufklärungseinrichtung kann der Ballon eine Metallbeschichtung aufweisen, um eine Spiegelwirkung zu erzielen.

Anstelle eines Ballons kann die Relaiseinrichtung beispielsweise auch einen Gleitschirm aufweisen.

Weitere Einzelheiten, Merkmale und Vorteile ergeben sich aus der nachfolgenden Beschreibung des Wirkungsprinzipes der erfindungsgemäßen Aufklärungseinrichtung sowie eines für die Aufklärungseinrichtung vorgesehenen Artilleriegeschosses. Es zeigen:
- Figur 1: teilweise längsaufgeschnitten ein eine Aufklärungseinrichtung enthaltendes Artilleriegeschoß, und
- Figur 2: in einer schematischen Darstellung das Wirkungsprinzip der im Artilleriegeschoß gemäß Figur 1 vorgesehenen Aufklärungseinrichtung.

Figur 1 zeigt teilweise aufgeschnitten in einer Längsschnittdarstellung ein Artilleriegeschoß 10 für eine Aufklärungseinrichtung. Das Artilleriegeschoß 10 weist ein Gehäuse 12 auf, an das vorderseitig eine Geschoßhülle 14 anschließt und das rückseitig durch einen Geschoßboden abgeschlossen ist. An der Spitze der Geschoßhülle 14 ist ein Zeit-Zünder 18 angeordnet.

Im Artilleriegeschoß 10 ist eine Sensoreinrichtung 24 vorgesehen, die zum Detektieren und Lokalisieren von Zielen vorgesehen ist. Die Sensoreinrichtung 24 ist mit einer entfaltbaren Fallverzögerungseinrichtung 26 verbunden. Im Artilleriegeschoß 10 ist zusätzlich zur Sensoreinrichtung 24 und der mit dieser verbundenen Fallverzögerungseinrichtung 26 eine Relaiseinrichtung 28 vorgesehen. Die Relaiseinrichtung 28 ist im Artilleriegeschoß 10 kleinvolumig zusammengelegt untergebracht und wie die Sensoreinrichtung 24 mit der Fallverzögerungseinrichtung 26 aus dem Artilleriegeschoß 10 ausgebbar und im aus dem Artilleriegeschoß 10 ausgegebenen Zustand entfaltbar. Die Relaiseinrichtung 28 weist einen Auftriebkörper 30 auf, der von einem aufblasbaren Ballon 32 gebildet sein kann. Der aufblasbare Ballon 32 weist mindestens einen Gasgenerator 34 auf.

Der Auftriebkörper 30 der Relaiseinrichtung 28 kann beispielsweise auch von einem aus dem Artilleriegeschoß 10 freigebbaren, entfaltbaren Gleitschirm gebildet sein.

Die Relaiseinrichtung 28 ist zur drahtlosen Datenübertragung zwischen einer Leitstelle 36 (sh. Figur 2) und der aus dem Artilleriegeschoß 10 über dem Zielgebiet 38 ausgegebenen Sensoreinrichtung 24 vorgesehen. Insbesondere ist die Relaiseinrichtung 28 zur bidirektionalen drahtlosen Datenübertragung zwischen der Leitstelle 36 und der Sensoreinrichtung 24 vorgesehen. Das ist durch die beiden Doppelpfeile 40 und 42 zwischen der Leitstelle 36 und der Relaiseinrichtung 28 und der Sensoreinrichtung 24 und der Relaiseinrichtung 28 schematisch verdeutlicht. Mit Hilfe der Relaiseinrichtung 28 ist es problemlos möglich, zwischen der Sensoreinrichtung 24 und der Leitstelle 36 auch dann eine drahtlose Datenübertragung durchzuführen, wenn sich zwischen der Leitstelle 36 und dem Zielgebiet 38 ein Hindernis 42 befindet, durch das eine unmittelbar geradlinige Verbindung zwischen der Leitstelle 36 und der Sensoreinrichtung verhindert wird. Bei dem besagten Hindernis 42 kann es sich um Berge, Gebäude, Bäume usw. handeln.

Zur bidirektionalen drahtlosen Datenübertragung zwischen der Leitstelle 36 und der Sensoreinrichtung 24 ist die beispielsweise einen Ballon 33 aufweisende Relaiseinrichtung 28 mit einer Sender- und Empfangseinrichtung 44 kombiniert, die einen Verstärker aufweisen kann.

Der Ballon 32 kann mit einer Metallbeschichtung 46 bedeckt sein.

### Bezugsziffernliste:

- 10: Artilleriegeschoß
- 12: Gehäuse (von 10)
- 14: Geschoßhülle (von 10)
- 18: Zünder (an 14)
- 24: Sensoreinrichtung (in 10)
- 26: Fallverzögerungseinrichtung (für 24)
- 28: Relaiseinrichtung (in 10)
- 30: Auftriebkörper (für 28)
- 32: Ballon (von 30)
- 34: Gasgenerator (für 32)
- 36: Leitstelle (für 10)
- 38: Zielgebiet (für 24)
- 40: Doppelpfeil (zwischen 36 und 28)
- 41: Doppelpfeil (zwischen 24 und 28)
- 42: Hindernis (zwischen 36 und 38)
- 44: Sender- und Empfangseinrichtung (von 28)
- 46: Metallbeschichtung (von 32)

## Patentansprüche

1. Aufklärungseinrichtung mit einer zum Detektieren und Lokalisieren von Zielen in einem Zielgebiet (38) vorgesehenen Sensoreinrichtung (24), die mit einer entfaltbaren Fallverzögerungseinrichtung (26) verbunden in einem Artilleriegeschoß (10) transportierbar und aus diesem freigebbar ist;
**dadurch gekennzeichnet ,**
**daß** im Artilleriegeschoß (10) zusätzlich zur Sensoreinrichtung (24) und der mit dieser verbundenen Fallverzögerungseinrichtung (26) eine aus dem Artilleriegeschoß (10) freigebbare Relaiseinrichtung (28) zur drahtlosen Datenübertragung zwischen einer Leitstelle (36) und der aus dem Artilleriegeschoß (10) über dem Zielgebiet (38) ausgestoßenen Sensoreinrichtung (24) vorgesehen ist, wobei die Relaiseinrichtung (28) einen entfaltbaren Auftriebkörper (30) aufweist.

2. Aufklärungseinrichtung nach Anspruch 1,
**dadurch gekennzeichnet ,**
**daß** die Relaiseinrichtung (28) zur bidirektionalen drahtlosen Datenübertragung zwischen der Leitstelle (36) und der Sensoreinrichtung (24) vorgesehen ist.

3. Aufklärungseinrichtung nach Anspruch 1,
**dadurch gekennzeichnet,**
**daß** der Auftriebkörper (30) der Relaiseinrichtung (28) ein aufblasbarer Ballon (32) ist.

4. Aufklärungseinrichtung nach Anspruch 3,
**dadurch gekennzeichnet ,**
**daß** der Ballon (32) einen Gasgenerator (34) aufweist.

5. Aufklärungseinrichtung nach Anspruch 3,
**dadurch gekennzeichnet,**
**daß** der Ballon (32) mehrere voneinander getrennte Ballonkammern aufweist.

6. Aufklärungseinrichtung nach einem der Ansprüche 3 bis 5,
**dadurch gekennzeichnet,**
**daß** der Ballon (32) Steuerungsventile aufweist.

7. Aufklärungseinrichtung nach einem der Ansprüche 3 bis 6,
**dadurch gekennzeichnet ,**
**daß** der Ballon (32) eine Metallbeschichtung (46) aufweist.

8. Aufklärungseinrichtung nach Anspruch 1,
**dadurch gekennzeichnet,**
**daß** der Auftriebkörper (30) der Relaiseinrichtung (28) ein Gleitschirm ist.
